# FASCICULE DE BREVET EUROPEEN

(11) **EP 0 543 748 B1**
(45) Date de publication et mention de la délivrance du brevet: **04.01.1995**
(21) Numéro de dépôt: 92420422.5
(22) Date de dépôt: 17.11.1992
(51) Int. Cl.: B05B 5/08

(54) **Procédé et installation pour réaliser un révêtement de surface sur des articles à base de résines synthétiques ou matériaux similaires**
Verfahren und Vorrichtung zur Obenflächenbeschichtung von Gegenständen auf der Grundlage von synthetischen Harzen oder dergleichen
Process and equipment for coating articles based on synthetic resins or similar products

(30) Priorité: 19.11.1991 FR 9114526
(43) Date de publication de la demande: 26.05.1993
(73) Titulaire: SOCIETE INDUSTRIELLE D'APPLICATION DES PEINTURES, 69210 L'Arbresle (FR)
(72) Inventeur: Cotel, Jean-Marc, F-69009 Lyon (FR)
(74) Mandataire: Laurent, Michel

(56) Documents cités:
- EP-A- 0 369 483
- US-A- 2 821 289
- US-A- 4 217 853
- US-A- 4 628 859
- US-A- 4 823 733
- US-A- 5 020 677

## Description

Dans de nombreux secteurs techniques, on utilise de plus en plus des pièces réalisées à partir de résines synthétiques, la plus ancienne et la plus connue d'entre elles étant celle connue sous la dénomination de "Bakélite".

Parmi les nombreuses applications de telles matières, il convient de signaler plus particulièrement la réalisation des poignées, manches et autres éléments d'ustensiles de cuisine, qui est la conséquence du fait que de telles matières sont par nature isolantes. Dans la suite de la description, l'invention sera décrite pour de telles applications, mais il est évident que l'invention pourrait également être appliquée à tout autre type de pièce pour lesquelles se posent des problèmes similaires.

A ce jour, pour réaliser un traitement de finition de surface pour les manches ou poignées d'ustensiles de cuisine, et plus particulièrement la coloration de ces éléments, diverses techniques sont utilisées. Dans tous les cas, on réalise préalablement un nettoyage de la surface du produit, puis une opération de coloration obtenue soit par trempage, soit par pulvérisation à l'aide de pistolets pneumatiques. Si ces techniques permettent de traiter à la continue les produits et conduisent à des articles ayant une bonne qualité, en revanche, elles entraînent une grande consommation de matières colorantes.

Parmi tous les procédés de revêtement de surface proposés à ce jour, celui connu sous l'expression "revêtement électrostatique", peut être considéré comme le plus performant, notamment en ce qui concerne les cadences de production et le rendement en matière colorante utilisée. Un tel procédé mis en oeuvre actuellement pour le revêtement d'objets métalliques consiste, d'une manière générale, comme cela ressort notamment de l'installation et du procédé de l'US-A-2 821 289, à disposer les objets à traiter sur des supports en forme de "balancelles" accrochées à un convoyeur relié à la masse, ce qui permet de faire cheminer les produits le long des zones de traitement successives, comprenant essentiellement une zone de nettoyage de la surface, une zone de revêtement proprement dite comportant essentiellement un appareil de projection électrostatique, tel que par exemple du type décrit dans le FR-A-2 137 357, suivie d'une zone de traitement thermique permettant d'assurer la "cuisson" de la peinture de recouvrement.

Si une telle technique est particulièrement adaptée pour le revêtement de matériaux bon conducteurs (métal), en revanche, dans le cas d'objets réalisés dans des matériaux non conducteurs, tels que ceux en résine synthétique (Bakélite), leur mise en oeuvre implique de revêtir préalablement la surface des objets d'un revêtement conducteur, ce qui complique les cycles de fabrication et augmente notablement les coûts.

Or on a trouvé, et c'est ce qui fait l'objet de la présente invention, un procédé et une installation pour sa mise en oeuvre qui permet de réaliser, de manière simple et efficace, un revêtement de surface d'articles à base de résine synthétique (ou matériau isolant équivalent), ledit revêtement de surface étant obtenu au moyen d'une installation de projection électrostatique.

D'une manière générale, l'invention concerne donc un procédé permettant de réaliser un revêtement de surface sur des articles à base de résine synthétique ou matériau isolant similaire, du type selon lequel les objets à traiter sont disposés sur des supports en forme de balancelles accrochées à un convoyeur relié à la masse, permettant de les faire cheminer le long de zones de traitement successifs comprenant essentiellement une zone de nettoyage de surface, une zone de revêtement proprement dite constituée essentiellement d'un appareil de projection électrostatique d'un produit de revêtement au moyen d'une buse formant un nuage de particules en forme de paraboloïde, le passage des objets étant réalisé de telle sorte qu'ils traversent le nuage de particules au niveau de la base du paraboloïde qu'elles définissent, les articles étant maintenus individuellement et verticalement sur les balancelles assurant leur déplacement dans les différentes zones de traitement, et ce par l'intermédiaire de supports bon conducteurs de l'électricité, assurant un contact continu avec l'objet à revêtir, lesdits supports se présentant soit sous la forme de plots métalliques pouvant être insérés à l'intérieur d'une chambre interne correspondante prévue à la base de chaque objet lorsque ce dernier le permet, soit sous la forme de pinces assurant un contact continu avec la surface dudit objet et conçues pour s'appuyer contre des zones non visibles lors de l'utilisation et après montage définitif desdits objets.

Selon une forme préférentielle de mise en oeuvre, chaque balancelle supportant les objets à revêtir se présente sous la forme d'un ratelier comportant un montant en forme de perche susceptible d'être accroché au système transporteur, et le long duquel sont disposées, à intervalles réguliers, des traverses équipées de supports permettant de maintenir les objets verticalement individuellement.

L'invention concerne également une installation telle que définie dans les revendications 3 et 4.

L'invention et les avantages qu'elle apporte seront cependant mieux compris grâce à l'exemple de réalisation donné ci-après à titre indicatif, mais non limitatif, et qui est illustré par les schémas annexés dans lesquels :
- la figure 1 est une vue schématique montrant l'ensemble d'une installation de revêtement conçue pour la mise en oeuvre du procédé conforme à l'invention ;
- la figure 2 est une vue de détail et en perspective montrant la manière dont est réalisé le revêtement de l'objet (manche) conformément au procédé selon l'invention ;
- la figure 3 est une vue schématique également en perspective montrant la manière dont est assuré le maintien d'un objet (poignée) sur la balancelle permettant d'en assurer le transport dans les différentes zones de traitement.

Conformément à l'invention, pour réaliser un revêtement de surface sur des articles à base de matériaux isolants, tels que par exemple des poignées, manches... entrant dans la réalisation d'ustensiles de cuisine, on utilise une installation du type illustré à la figure 1 et qui, d'une manière générale, permet de réaliser en continu un revêtement sur la surface des articles. Dans une telle installation, les objets (1) sont disposés sur des supports en forme de balancelles, désignés par la référence générale (2) et dont un mode de réalisation conforme à l'invention est illustré à la figure 2, et qui sont accrochés à un convoyeur (3) relié à la masse permettant de les faire cheminer le long des zones de traitements successifs comprenant essentiellement une zone de nettoyage de surface (4), une zone de revêtement proprement dite désignée par la référence générale (5) et qui comporte essentiellement un appareil de projection électrostatique (6), et une zone de traitement thermique (7) permettant d'assurer la "cuisson" du revêtement.

Conformément à l'invention, les articles (1) sont maintenus verticalement sur des balancelles (2) assurant leur déplacement dans les différentes zones de traitement, et ce par l'intermédiaire de supports (8), bon conducteurs d'électricité, assurant un contact continu avec la surface de l'objet (1) à revêtir. La projection du produit de revêtement est réalisée au moyen d'une buse (6) formant un nuage de particules en forme de paraboloïde (9), le passage des objets à revêtir étant réalisé de telle sorte qu'il traverse ledit nuage de particules au niveau de la base du paraboloïde qu'elles définissent.

A titre indicatif, il est possible de réaliser un revêtement uniforme à la surface d'éléments réalisés en "Bakélite", tels que des manches (figure 2) ou poignées (figure 3) utilisés pour la réalisation d'ustensiles de cuisine en travaillant dans les conditions suivantes :
- la buse de projection (6) du type électro-aéro-dynamique comportant un bol rotatif (10) tourant à une vitesse de 30 à 35 000 tours/minute, ayant une pression d'air de jupe d'environ 200 grammes,
- les objets défilant entre 30 et 35 cms de l'extrémité de la buse (6), c'est-à-dire pratiquement au niveau du nuage de particules en forme de paraboloïde crées par ladite buse (5), la matière colorante utilisée étant une peinture de type polyuréthanne.

Selon une forme préférentielle de mise en oeuvre du procédé conforme à l'invention permettant d'augmenter la productivité, la balancelle (2) supportant les objets (1) à revêtir se présente, comme illustré à la figure 2, sous la forme d'un ratelier comportant un montant (10) en forme de perche susceptible d'être accroché au système transporteur (3) et le long duquel sont disposées, à intervalles réguliers, des traverses (11a,11b,11c) équipées d'organes (8) permettant de maintenir les objets (1) verticalement et de manière individuelle. De tels éléments de maintien (8) seront conçus en fonction de la forme des différents objets à revêtir. Par exemple, ils se présenteront sous la forme de plots (8) tel qu'illustré à la figure 2, pouvant être insérés à l'intérieur d'une chambre interne prévue à la base de l'objet lorsque ce dernier le permet, notamment lorsqu'il s'agit d'un manche (1) (figure 2) soit, sous la forme d'une pince (8) (figure 3) permettant de soutenir l'objet verticalement en regard de la buse de protection (6) et qui s'appuie contre des zones non visibles lors de l'utilisation et après montage définitif des objets.

Pour la mise en oeuvre du procédé selon l'invention, il peut être envisagé d'utiliser soit une buse de projection (5) montée fixe face à une zone de défilement des objets soit, lorsque l'on souhaite traiter un grand nombre d'objets répartis sur plusieurs niveaux tel qu'illustré à la figure 2, en montant la buse (6) de manière déplaçable verticalement sur un montant (11), et ce en synchronisme avec défilement des objets au regard de ladite buse.

Un tel procédé simple, efficace, permet de réaliser un traitement en continu de petites pièces avec une productivité nettement améliorée par rapport aux solutions antérieures faisant appel à une projection de matière colorante au moyen de systèmes pneumatiques.

Si l'invention a été décrite pour une installation ne comportant qu'un seul ensemble de projection électrostatique, il pourrait être envisagé de réaliser des installations comportant plusieurs ensembles de projection, disposés soit côte à côte soit de part et d'autre de la zone de défilement des objets, notamment dans le cas où ces derniers ont des formes très complexes.

## Revendications

1. Procédé permettant de réaliser un revêtement de surface sur des articles (1) à base de résine synthétique ou matériau isolant similaire, du type selon lequel les objets à traiter sont disposés sur des supports (2) en forme de balancelles accrochées à un convoyeur (3) relié à la masse, permettant de les faire cheminer le long de zones de traitement successifs comprenant essentiellement une zone de nettoyage de surface (4), une zone de revêtement proprement dite (5) constituée essentiellement d'un appareil de projection électrostatique d'un produit de revêtement au moyen d'une buse (6) formant un nuage de particules en forme de paraboloïde, le passage des objets (1) étant réalisé de telle sorte qu'ils traversent le nuage de particules au niveau de la base du paraboloïde qu'elles définissent, les articles (1) étant maintenus individuellement et verticalement sur les balancelles (2) assurant leur déplacement dans les différentes zones de traitement, et ce par l'intermédiaire de supports (8) bon conducteurs de l'électricité, assurant un contact continu avec l'objet (1) à revêtir, lesdits supports se présentant soit sous la forme de plots métalliques pouvant être insérés à l'intérieur d'une chambre interne correspondante prévue à la base de chaque objet lorsque ce dernier le permet, soit sous la forme de pinces assurant un contact continu avec la surface dudit objet et conçues pour s'appuyer contre des zones non visibles lors de l'utilisation et après montage définitif desdits objets.

2. Procédé selon la revendication 1, caractérisé en ce que chaque balancelle supportant les objets à revêtir se présente sous la forme d'un ratelier comportant un montant (10) en forme de perche susceptible d'être accrochée au système transporteur (3), et le long duquel sont disposées, à intervalles réguliers, des traverses (11a,11b,11c) équipées de supports (8) permettant de maintenir les objets (1) individuellement et verticalement.

3. Installation permettant de réaliser un revêtement de surface sur des articles (1) à base de résine synthétique ou matériau isolant similaire, comprenant des supports (2) en forme de balancelles accrochées à un convoyeur (3) relié à la masse, sur lesquels sont disposés les objets à traiter, permettant de les faire cheminer le long de zones de traitement successifs comprenant essentiellement une zone de nettoyage de surface (4), une zone de revêtement proprement dite (5) constituée essentiellement d'un appareil de projection électrostatique d'un produit de revêtement au moyen d'une buse (6) formant un nuage de particules en forme du paraboloïde, le passage des objets (1) étant réalisé de telle sorte qu'ils traversent le nuage de particules au niveau de la base du paraboloïde qu'elles définissent, les articles (1) étant maintenus durant lesdits traitements individuellement et verticalement sur les balancelles (2) assurant leur déplacement dans les différentes zones de traitement, et ce par l'intermédiaire de supports (8) bon conducteurs de l'électricité, assurant un contact continu avec l'objet (1) à revêtir, lesdits supports se présentant soit sous la forme de plots métalliques pouvant être insérés à l'intérieur d'une chambre interne correspondante prévue à la base de chaque objet lorque ce dernier le permet, soit sous la forme de pinces assurant un contact continu avec la surface dudit objet et conçues pour s'appuyer contre des zones non visibles lors de l'utilisation et après montage définitif desdits objets.

4. Installation selon la revendication 3, caractérisée en ce que chaque balancelle supportant les objets à revêtir se présente sous la forme d'un ratelier comportant un montant (10) en forme de perche susceptible d'être accrochée au système transporteur (3), et le long duquel sont disposées, à intervalles réguliers, des traverses (11a,11b,11c) équipées de supports (8) permettant de maintenir les objets (1) individuellement et verticalement.

## Claims

1. Method making it possible to produce a surface coating on articles (1) based on synthetic resin or similar insulating material, of the type according to which the objects to be treated are arranged on supports (2) in the form, of swing trays attached to an earthed conveyor (3) making it possible to convey them along successive treatment zones, essentially comprising a surface cleaning zone (4), a coating zone proper (5) essentially consisting of an apparatus for electrostatic spraying of a coating product by means of a nozzle (6) forming a paraboloid-shaped cloud of particles, the passage of the objects (1) being carried out so that they pass through the cloud of particles at the base of the paraboloid which they define, the articles (1) being held individually and vertically on the swing trays (2) which move them through the various treatment zones, this being by means of supports (8) which are good conductors of electricity, ensuring continuous contact with the object (1) to be coated, the said supports being either in the form of metallic studs which can be inserted into a corresponding internal chamber provided at the base of each object when the latter so allows, or in the form of clamps ensuring continuous contact with the surface of the said object and designed to bear against zones which are not visible during use and after final mounting of the said objects.

2. Method according to Claim 1, characterized in that each swing tray supporting the objects to be coated is in the form of a rack including a pole-shaped upright (10) capable of being attached to the transporter system (3), and along which cross-pieces (11a, 11b, 11c) are arranged at regular intervals, which are equipped with supports (8) making it possible to hold the objects (1) individually and vertically.

3. Installation making it possible to produce a surface coating on articles (1) based on synthetic resin or similar insulating material, comprising supports (2) in the form of swing trays attached to an earthed conveyor (3) on which the objects to be treated, are arranged making it possible to convey them along successive treatment zones, essentially comprising a surface cleaning zone (4), a coating zone proper (5) essentially consisting of an apparatus for electrostatic spraying of a costing product by means of a nozzle (6) forming a paraboloid-shaped cloud of particles, the passage of the objects (1) being carried out so that they pass through the cloud of particles at the base of the paraboloid which they define, the articles (1) being held during the said treatments individually and vertically on the swing trays (2) which move them through the various treatment zones, this being by means of supports (8) which are good conductors of electricity, ensuring continuous contact with the object (1) to be coated, the said supports being either in the form of metallic studs which can be inserted into a corresponding internal chamber provided at the base of each object when the latter so allows, or in the form of clamps ensuring continuous contact with the surface of the said object and designed to bear against zones which are not visible during use and after final mounting of the said objects.

4. Installation according to claim 3, characterized in that each swing tray supporting the objects to be coated is in the form of a rack including a pole-shaped upright (10) capable of being attached to the transporter system (3), and along which cross-pieces (11a, 11b, 11c) are arranged at regular intervals, which are equipped with supports (8) making it possible to hold the objects (1) individually and vertically.

## Patentansprüche

1. Verfahren zur Oberflächenbeschichtung von Gegenständen (1) auf der Grundlage von synthetischem Harz oder ähnlichem isolierenden Material, bei dem die zu behandelnden Gegenstände auf schaukelförmigen Trägern (2) angeordnet werden, die an einen an Masse gelegten Förderer (3) aufgehängt sind, um sie entlang aufeinanderfolgender Behandlungsbereiche zu transportieren, die im wesentlichen einen Bereich (4) für die Oberflächenreinigung und einen Bereich (5) für die eigentliche Beschichtung umfassen, der im wesentlichen aus einem Gerät für elektrostatisches Spritzen eines Beschichtungserzeugnisses mittels einer Düse (6) besteht, die einen paraboloidförmigen Teilchennebel erzeugt, wobei die Gegenstände (1) den Teilchennebel in einer Höhe der Grundfläche des Paraboloids durchqueren, die sie selbst festlegen, wobei die Gegenstände (1) einzeln und vertikal auf den Schaukeln (2) zum verschieben in die verschiedenen Behandlungsbereiche gehalten werden, und dies mittels gut elektrisch leitender Halter (8), die einen dauerhaften Kontakt mit dem zu beschichtenden Gegenstand herstellen, wobei die Halter entweder als Metallklötzchen ausgebildet sind, die, wenn möglich, in eine am Boden jedes Gegenstandes vorgesehene entsprechende Öffnung eingesetzt werden können oder als Klammern, die einen dauerhaften Kontakt mit der Oberfläche des Gegenstandes herstellen und so konzipiert sind, daß sie sich an während der Benutzung und nach dem endgültigen Zusammenbau der Gegenstände nicht sichtbare Bereiche anlegen.

2. Verfahren nach Anspruch 1, dadurch gekennzeichnet, daß jede zu beschichtende Gegenstände tragende Schaukel ein Gestell aufweist, das einen für das Aufhängen an dem Transportsystem (3) geeigneten stangenförmigen Ständer aufweist, an dem entlang in regelmäßigen Abständen Querstangen (11a, 11b, 11c) angeordnet sind, die mit den Haltern (8) versehen sind, um die Gegenstände (1) einzeln und vertikal zu halten.

3. Vorrichtung zur Oberflächenbeschichtung von Gegenständen (1) auf der Grundlage von synthetischem Harz oder ähnlichem isolierenden Material, mit schaukelförmigen Trägern, die an einem an Masse gelegten Förderer (3) angehängt sind, auf denen die zu behandelnden Gegenstände angeordnet werden, um sie entlang aufeinanderfolgender Behandlungsbereiche zu bewegen, die im wesentlichen einen Bereich (4) für die Oberflächenreinigung und einen Bereich (5) für die eigentliche Beschichtung umfassen, der im wesentlichen ein Gerät für elektrostatisches Spritzen von Beschichtungserzeugnissen mittels einer Düse (6) aufweist, die einen paraboloidförmigen Teilchennebel erzeugt, wobei die Gegenstände (1) den Teilchennebel in einer Höhe der Grundfläche des Paraboloids durchqueren, die sie selbst festlegen, und die Gegenstände (1) während den Behandlungsschritten einzeln und senkrecht auf den Schaukeln (2) zum Verschieben in die verschiedenen Behandlungsbereiche befestigt werden, und dies mittels gut elektrisch leitender Halter (8), die einen dauerhaften Kontakt mit dem zu beschichtenden Gegenstand (1) herstellen, wobei die Halter entweder als Metallklötzchen ausgebildet sind, die in eine innere am Boden jedes Gegenstandes vorgesehene entsprechende Öffnung eingesetzt werden können, wenn möglich, oder als Klammern, die einen dauerhaften Kontakt mit der Oberfläche herstellen und so konzipiert sind, daß sie sich an während der Benutzung und nach dem endgültigen Zusammenbau der Gegenstände nicht sichtbare Bereiche anlegen.

4. Vorrichtung nach Anspruch 3, dadurch gekennzeichnet, daß jede zu behandelnde Gegenstände tragende Schaukel als Gestell ausgebildet ist, das einen zum Aufhängen an dem Transportsystem (3) geeigneten stangenförmigen Ständer (10) aufweist, und entlang dem in regelmäßigen Abständen Querstangen (11a, 11b, 11c) angeordnet sind, die mit den Haltern (8) verbunden sind, um die Gegenstände (1) einzeln und vertikal zu halten.
